# EUROPÄISCHE PATENTSCHRIFT

(11) **EP 3 291 933 B1**
(45) Veröffentlichungstag und Bekanntmachung des Hinweises auf die Patenterteilung: **19.06.2019**
(21) Anmeldenummer: 16720393.4
(22) Anmeldetag: 27.04.2016
(51) Int. Cl.: B22D 11/128, B22D 11/14, B21B 1/46, B21B 13/22

(54) **GIESS-WALZ-ANLAGE UND VERFAHREN ZU DEREN BETRIEB**
CASTING AND ROLLING ASSEMBLY AND METHOD FOR OPERATING THE SAME
INSTALLATION DE COULÉE ET DE LAMINAGE ET PROCÉDÉ POUR LA FAIRE FONCTIONNER

(30) Priorität: 06.05.2015 DE 102015208434; 12.06.2015 DE 102015210865
(43) Veröffentlichungstag der Anmeldung: 14.03.2018
(73) Patentinhaber: SMS group GmbH, 40237 Düsseldorf (DE)
(72) Erfinder: PLOCIENNIK, Uwe, 40882 Ratingen (DE); HEIMANN, Thomas, 58644 Iserlohn (DE); TISCHNER, Christoph, 42579 Heiligenhaus (DE); REIFFERSCHEID, Markus, 41352 Korschenbroich (DE)
(74) Vertreter: Kross, Ulrich
(86) Internationale Anmeldenummer: PCT/EP2016/059370
(87) Internationale Veröffentlichungsnummer: WO 2016/177611

(56) Entgegenhaltungen:
- EP-A1- 0 846 508
- AT-B- 292 937
- CH-A- 407 422
- CH-A5- 595 165
- DE-B- 1 233 542

## Beschreibung

Die Erfindung betrifft eine Gieß-Walz-Anlage für kleine Jahresproduktionen zum Herstellen von Metallbändern, wobei das Metallband die Gieß-Walz-Anlage in eine Förderrichtung durchläuft, umfassend eine Gießmaschine mit einer Kokille mit vertikalem Ausgang zum Erzeugen eines Gießstrangs und einer der Kokille in Förderrichtung nachgelagerte Strangführung zum Umlenken des Gießstrangs aus der Vertikalen in die Horizontale, ein der Strangführung in Förderrichtung nachgelagertes Verbindungssystem, das mindestens einen Richttreiber zum Ziehen des Gießstrangs aus der Strangführung und eine Trennvorrichtung, insbesondere eine Schere, umfasst sowie einen Ofen zum Erwärmen des Gießstrangs und ein dem Verbindungssystem in Förderrichtung nachgelagertes Walzwerk zum Walzen des Gießstrangs zum Metallband. Des weiteren betrifft die Erfindung ein Verfahren zum Betreiben einer solchen Gieß-Walz-Anlage.

Eine Gieß-Walz-Anlage der gattungsgemäßen Art ist aus der EP 0 846 508 A1 und aus der EP 0 535 368 B1 bekannt. Ähnliche und andere Lösungen offenbaren die EP 0 099 076 B1, die EP 2 571 640 B1, die WO 2013/113832 A1, die DE 10 2010 022 003 A1, die AT 292 937 B, die CH 595 165 A5, die DE 12 33 542 B und die CH 407 422 A.

Sogenannte CSP-Anlagen werden in üblichen Ausführungsformen als Vertical Solid Bending (VSB) - Anlagen oder als Vertical Liquid Bending (VLB) - Anlagen gebaut und betrieben. Solche Anlagentypen sind für Produktionen von über 1 Millionen Tonnen pro Jahr ausgelegt.

Insbesondere für kleine Jahresproduktion von unter 800.000 Tonnen sind bei einer Abmessung von beispielsweise 1300 mm x 45 mm spezielle Maßnahmen nötig, um mit möglichst geringem Investitionsaufwand und geringen Betriebskosten ein qualitativ hochwertiges Band herzustellen.

Der Erfindung liegt also die Aufgabe zugrunde, eine gattungsgemäße Gieß-WalzVorrichtung so fortzubilden, dass die Funktionalität der Anlage erhöht werden kann, wobei es insbesondere möglich werden soll, bei geringen Investitions- und Betriebskosten hochwertiges Metallband herzustellen.

Die Lösung dieser Aufgabe durch die Erfindung ist dadurch gekennzeichnet, dass die Strangführung ein einziges oder zwei Rollensegmente aufweist, wobei deren zur Strangführung vorgesehene Rollen frei sind von einem Antrieb.

Dabei ist das Verbindungssystem zwischen Stahl- und Walzwerk insbesondere so ausgestaltet, dass der Strang am Ofeneinlauf eine für den anschließenden Walzbetrieb genügend hohe Durchschnittstemperatur hat. Hierdurch muss der Ofen im normalen Gießbetrieb den Strang für das anschließende Walzwerk nicht mehr oder nur bei außerordentlichem Bedarf aufheizen.

Bei Vorhandensein zweier Rollensegmente in der Strangführung sind diese bevorzugt im wesentlichen baugleich ausgebildet.

Die Strangführung ist dabei bevorzugt ausgebildet, den Gießstrang so zu biegen, dass er einen minimalen Krümmungsradius von 2.100 mm aufweist.

Die Strangführung weist bevorzugt zumindest abschnittsweise die Form einer Klothoide auf.

Die Kokille ist bevorzugt senkrecht oder als gebogene Kokille ausgebildet.

Die Länge der Kokille beträgt bevorzugt maximal 1.100 mm, besonders bevorzugt zwischen 900 mm und 1.000 mm.

Die Höhe der Strangführung ohne Kokille weist dabei bevorzugt eine maximale Höhe von 3 m auf. Somit ist die wesentlich niedriger als vorbekannte vergleichbare Anlagen.

Das Verbindungssystem weist bevorzugt eine Trennvorrichtung, insbesondere eine Schere, auf, die zwischen Richttreiber und Ofen angeordnet ist. Die Richteinheit und die Schere werden konstruktiv als "Richtschere" zusammen gebaut.

Da der Ofen den Strang im normalen Gießbetrieb nicht aufheizen muss, kann er sehr kurz gebaut sei (kleiner als 100 m). Er muss mindestens so lang sein, dass eine Bramme ganz hinein passt und die Bramme von der Gieß- auf die Walzgeschwindigkeit beschleunigt werden kann (Ofenlänge = Brammenlänge + Beschleunigungslänge).

Der Ofen weist daher mit Vorteil eine minimierte Länge auf. Die Länge setzt sich zusammen aus der Brammenlänge, der Beschleunigungslänge und der zusätzlichen Heizlänge zur Kompensation der Wärmeverluste.

Das Verbindungssystem weist ferner eine Kaltstrangausfördereinheit, bevorzugt eine Kaltstrang-Wippe, mit integrierter Isolierung auf.

Die Strangführung endet bevorzugt vor dem Tangentenpunkt; dies ist bei geringen Produktionen bevorzugt, um einen minimalen Energiebedarf zu erhalten.

Die Strangführung kann auch im oder hinter dem Tangentenpunkt enden. Dies ist bei höheren Produktionen vorteilhaft.

Die Richt- und Treibereinheit weist bevorzugt angetriebene Rollen auf der Oberseite und der Unterseite der Bramme auf. Dies ist wegen der Verdopplung der Abzugskräfte vorteilhaft.

Der Ofen ist bevorzugt kürzer ist als 100 m. Der Ofen weist gemäß einer Ausführungsform mindestens ein induktives Heizelement auf. Weiterhin kann vorgesehen werden, dass dem Ofen mindestens eine Wärmehaube in Förderrichtung vor- oder nachgeordnet ist.

Die Erwärmungseinheit ist somit speziell auf die Erfordernisse der kurzen Gießmaschine angepasst. Sie besteht bevorzugt aus einem kurzem Ofen (kleiner als 100 m, z. B. auch 60 m bei Bandlängen von 50 m) oder alternativ aus einer induktiven Erwärmung mit einer anschließenden passiven Wärmehaube.

Der Kaltstrang kann zwischen Trennvorrichtung und Ofen nach oben hin wegbefördert werden. Im Gießbetrieb ist dieser Raum durch eine verschiebbare Wärmehaube gegen Wärmeverlust geschützt. Zur Ausförderung des Kaltstranges wird diese Wärmehaube über den anschließenden Ofen geschoben.

Das Verfahren zum Betreiben einer solchen Gieß-Walz-Anlage erfolgt erfindungsgemäß dadurch, dass der in der Gießmaschine gegossene Gießstrang ohne weitere Erwärmung im Ofen dem Walzwerk zugeführt und in diesem gewalzt wird.

Hierbei ist bevorzugt vorgesehen, dass der gegossene Gießstrang in der Strangführung so abgekühlt wird, dass er beim Erreichen des Richttreibers vollständig durcherstarrt ist.

Bevorzugt wird der gegossene Gießstrang in der Strangführung so abgekühlt, dass er 500 mm bis 10 mm (Zielintervall) in Förderrichtung vor der letzten Rolle der Strangführung vollständig durcherstarrt ist. Diese Vorgehensweise ist bezüglich geringen Investitions- und Betriebskosten besonders vorteilhaft.

Der Erstarrungsanteil FS (= Fraction Solid = Festanteil) an der Enderstarrung liegt dabei bevorzugt im Bereich von FS=0.9 bis FS=1.0, bevorzugt genau bei FS=1.0.

Die Sumpfspitze wird somit gezielt in das Zielintervall gelegt, was durch Regelung der Gießgeschwindigkeit und/oder der Kühlvolumenströme erfolgt.

Die Segmente der Strangführung können gewechselt werden, um den Krümmungsradius zu vergrößern, was für rissempfindliche Stähle oder größere Dicken vorteilhaft ist. Somit ist eine einfache Erweiterung der Micro-CSP-Anlage auf hochwertigere Stähle oder höhere Produktionen möglich.

Die Ofeneinlauftemperatur ist dabei bevorzugt größer als 1.050 °C. Durch die kurze Gießmaschine und die kompakte Bauweise des Verbindungssystems ist bei dieser Ofeneinlauftemperatur der Strang optimal vorbereitet, so dass er im Ofen für das anschließende Walzwerk nicht weiter aufgeheizt werden muss.

Bevorzugt werden Kohlenstoffstähle mit niedrigen und mittleren Kohlenstoffgehalten verarbeitet. Die Abmessungen betragen dabei bevorzugt zwischen 40 und 60 mm, vorzugsweise zwischen 45 und 55 mm; aber auch andere Stähle mit vergleichbaren Abmessungen werden bevorzugt verarbeitet.

Die Erfindung betrifft insofern die Verknüpfung eines Stahlwerks mit einem Walzwerk durch eine kleine Gießmaschine (Mikro-Gießmaschine) und ein Verbindungssystem.

Die kompakte Bauform der Gießmaschine mit dem Verbindungssystem realisiert einen niedrigen Investitionsaufwand mit geringen Betriebskosten. Dies wird durch Komponenten mit geringen Abmessungen und kurzen Abständen erreicht. Zusätzlich ist für kostengünstige Produktionsbedingungen eine hohe Austrittstemperatur des gegossenen Strangs am Ende der Gießmaschine erforderlich. Durch die erfindungsgemäße kompakte Bauweise geht wenig Energie verloren, so dass im nachfolgenden Ofensystem nur bei besonderen Produktionsbedingungen Energie zugeführt werden muss.

Dabei sollen hauptsächlich Kohlenstoffstähle mit niedrigem und mittlerem Kohlenstoffgehalt mit Auslaufdicken aus der Strangführung der Gießanlage von 40 bis 60 mm, vorzugsweise 45 bis 55 mm, gegossen werden, aber auch andere Stähle mit vergleichbaren Abmessungen.

Demgemäß sieht die Erfindung eine Verknüpfung zwischen Stahlwerk und Walzwerk durch die Einbindung einer geeigneten Gießmaschine mit Verbindungssystem als Schlüsselkomponenten vor. Die Verknüpfung sieht die wesentlichen Komponenten Pfannendrehturm, Verteiler, Gießmaschine mit Kokille, Richttreibereinheit, Schere, Kaltstrangausfördersystem und Ofensysteme vor. Schlüsselkomponente ist eine Gießmaschine mit kurzer Strangführung und geringem Abstand zum Ofen.

Namentlich werden dabei vorliegend die Komponenten hinter der Gießmaschine - wie Richttreibereinheit, Schere, Kaltstrangausfördersystem und Ofensysteme - als Verbindungssystem angesprochen.

In der Zeichnung sind Ausführungsbeispiele der Erfindung dargestellt.
- Fig. 1: zeigt schematisch eine Gieß-Walz-Anlage, wobei eine Gießmaschine ohne angetriebene Segmente eingesetzt wird,
- Fig. 2: zeigt eine tabellarische Auflistung, in der für verschiedene Werkstoffe zulässige Dehnungen, minimalste Krümmungsradien und maximale Strangdicken aufgezeigt sind,
- Fig. 3: zeigt eine Strangführung mit Kokille und einer ersten Richtteiberrolle vor dem Tangentenpunkt T,
- Fig. 4: zeigt eine Strangführung mit Kokille und einer ersten Richtteiberrolle im Tangentenpunkt,
- Fig. 5: zeigt eine Strangführung mit Kokille und einer ersten Richtteiberrolle nach dem Tangentenpunkt,
- Fig. 6: zeigt eine Strangführung mit einem Segment und mit zwei Segmenten,
- Fig. 7: zeigt schematisch produktionsabhängige Bauformen der Strangführung,
- Fig. 8: zeigt ein Verbindungssystem als Baueinheit mit kompaktem Richttreiber und Schere,
- Fig. 9: zeigt eine Kaltstrang-Wippe als passive Verlängerung des Ofens im Gießbetrieb,
- Fig. 10: zeigt eine Kaltstrang-Wippe als passive Verlängerung beim Transport des Kaltstrangs,
- Fig. 11: zeigt eine verschiebbare Wärmehaube bei der Kaltstrang-Ausförderung,
- Fig. 12: zeigt die verschiebbare Wärmehaube während der Produktion und
- Fig. 13: zeigt einen Ablaufplan zur Prozesssteuerung beim Walzenwechsel.

In Fig. 1 ist eine Gieß-Walz-Anlage 1 für die Herstellung eines Metallbandes 2 zu sehen. Die Anlage weist eine Gießmaschine 3 auf, in der aus einer Kokille 14 flüssiges Metall vertikal nach unten austritt und entlang einer Strangführung 4 von der Vertikalen in Richtung der Horizontalen umgelenkt wird. Das Material des Bandes bzw. das Band selber wird in eine Förderrichtung F durch die Anlage 1 gefördert.

Die Anlage 1 hat weiterhin ein Walzwerk 8. Zwischen der Gießmaschine 3 und dem Walzwerk 8 ist ein Verbindungssystem 5 angeordnet. Das Verbindungssystem 5 weist einen Richttreiber 6, eine sich anschließende Trennvorrichtung, bevorzugt eine Schere 9, und einen Ofen 7 auf; des weiteren ist eine Kaltstrang-Wippe 10 vorhanden.

Eingetragen ist in Fig. 1 noch der Tangentenpunkt T, an dem das gegossene Metallband 2 in die Horizontale mündet.

Wesentlich ist, dass die Strangführung 4 ein einziges Rollensegment oder nur zwei Rollensegmente aufweist, wobei deren zur Strangführung vorgesehene Rollen frei sind von einem Antrieb. Das gegossene Metallband wird vielmehr vom Richttreiber 6 aus der Gießmaschine 3 herausgezogen.

Durch die angestrebte geringe (Jahres)Produktion können Pfannen mit geringerem Volumen und somit kompakte Pfannendrehtürme und Verteiler eingesetzt werden. Durch die geringen Pfannengrößen kann ein starrer Pfannendrehturm eingesetzt werden.

Alternativ hierzu ist ein Pfannentransport über Pfannenwagen möglich; eine weitere alternative Möglichkeit besteht durch feste, vorzugsweise zwei, Abstellplätze für die Pfannen sowie in einem Transport mittels eines Stahlwerkskrans.

Betreffend die Kokille 14 sei folgendes bemerkt: Bei den Standard CSP-Anlagen für Produktionsmengen von über einer Million Tonnen pro Jahr wird zumeist eine 1.100 mm lange Trichterkokille für Gießgeschwindigkeiten bis 8 m/min eingesetzt.

Für die Gießmaschine in Kompaktbauweise können verkürzte Trichterkokillen zum Einsatz kommen, deren Länge zwischen 900 und 1.100 mm liegt, je nach bevorzugter Gießgeschwindigkeit. Gegebenenfalls kann die Kokille noch kürzer gebaut werden. So werden gleichzeitig Investitions- und Betriebskosten gespart.

Betreffend die Strangführung 4 ist folgendes von Belang: Gemäß der hier vorliegenden Aufgabenstellung einer niedrigen Produktion in Verbindung mit der Kompaktbauweise der Kokille und der erfindungsgemäßen Strangführung ergibt sich vorteilhaft eine Gießmaschine 3, die kürzer als herkömmlich ist. Die Strangführung 4 endet im Bogen der Strangführung vor dem Richttreiber 6. Die Durcherstarrung des Stranges erfolgt vor dem Richttreiber 6, also innerhalb der Strangführung 4. Dies ist erforderlich, da sonst die notwendigen Ausziehkräfte zum Transport des Stranges nicht übertragen werden können.

Um Investitionsaufwand und Betriebskosten besonders niedrig zu halten, muss die Durchschnittstemperatur des Stranges am Ende der Strangführung möglichst hoch sein. Dies wird erreicht durch einen möglichst geringen Abstand der Enderstarrungsposition zur letzten Rolle der Strangführung sowie durch ein möglichst ausgeglichenes Temperaturprofil im Strang.

Aufgrund der Abhängigkeit von unterschiedlichen Produktionskampagnen, wegen schwankender Prozessparameter wie Gießtemperatur, Kühlvolumenströme, radialen Rollenabständen (= Maulweiten) und Gießgeschwindigkeiten aber auch wegen Analyseschwankungen wird eine gleichbleibende Position der Durcherstarrung verhindert. Daher ist eine Enderstarrung im Bereich 10 mm bis 500 mm, dem Zielintervall, vor der letzten Rolle der Strangführung anzustreben. Der Bereich der Enderstarrung wird mit einem Erstarrungsanteil von FS = 0.9 bis 1.0, im Idealfall FS = 1.0, definiert.

Da die Ofeneinlauftemperatur bei kürzeren Sumpflängen stark sinkt (siehe die Ausführungen unten zum Ofen), muss die Sumpfspitze im vorgegebenen Zielintervall liegen, um die Ofenlänge kurz zu halten. Dies wird durch eine Regelung der Gießgeschwindigkeit und/oder der Kühlvolumenströme erreicht.

Die Bauform der Trichterkokille - senkrecht oder gekrümmt - hat Einfluss auf die Gestaltung des oberen Teils der Strangführung.

Mögliche Bauformen der Kokille sind die senkrechte Kokille, d. h. die Strangführung beginnt senkrecht oder mit großem Krümmungsradius (Klothoide). Weiterhin möglich ist eine gebogene Kokille, d. h. die Strangführung hat einen gleichen Krümmungsradius oder einen abnehmenden Krümmungsradius.

Der Krümmungsradius der Strangführung wird ausgehend vom am Kokillenauslauf vorliegenden Radius vorzugsweise bis zum minimalsten Krümmungsradius (siehe Fig. 2) verringert. Anschließend besteht die Möglichkeit, den Krümmungsradius zum Ende der Strangführung wieder zu vergrößern, wie z. B. bei der doppelten Klothoide.

Die Verwendung des minimalsten Krümmungsradius innerhalb der Strangführung führt zu einer minimierten Bauhöhe. Zusätzlich ergeben sich daraus eine kurze Strangführungslänge und damit ein geringer Abstand zu den Richttreibern.

Der minimalste Krümmungsradius in der Strangführung ist abhängig vom Werkstoff und der Strangdicke. Er ist abhängig von der maximal zulässigen Dehnung der Außenfaser des gekrümmten Stranges. Hierzu wird auf die Darstellung in Fig. 2 verwiesen.

Analog dazu können für größere Krümmungsradien in der Strangführung größere Strangdicken vergossen werden.

Dabei gilt, dass die Bauformen der Strangführung durch die Produktion bzw. Gießgeschwindigkeit, die größte zu vergießende Strangdicke und den zu vergießenden Werkstoff bestimmt wird.

Bei niedriger Produktion (z. B. 500.000 Tonnen pro Jahr) endet die Strangführung 4 vor dem Tangentenpunkt T; diese Situation ist in Fig. 3 dargestellt.

Bei höherer Produktion (z. B. 800.000 Tonnen pro Jahr) endet die Strangführung 4 im oder nach dem Tangentenpunkt T; diese Situation ist in den Figuren 4 und 5 dargestellt. Hier kann in der Strangführung z. B. ein Verlauf der Krümmungsradien in Form einer doppelten Klothoide eingesetzt werden.

Für kleine Bauformen bietet es sich an, die Strangführung 4 aus nur einem einzigen Segment (plus Richteinheit bzw. Richttreiber) zu erstellen. Bei größeren Bauformen sind indes zwei Segmente vorgesehen. In Fig. 6 sind diese beiden Möglichkeiten illustriert.

Antriebe innerhalb der Strangführung sind nicht unbedingt erforderlich, da das Ausziehen des Strangs 2 durch die am Ende der Strangführung 4 befindliche Richt- und Treibereinheit 6 übernommen wird.

Für kleinere Produktionen bzw. Gießgeschwindigkeiten ist eine geringere Strangführungslänge erforderlich.

Für mittlere Produktionen bzw. Gießgeschwindigkeiten ist eine etwas längere Strangführungslänge erforderlich.

Für höhere Produktionen bzw. Gießgeschwindigkeiten ist eine längere Strangführungslänge erforderlich.

In Fig. 7 ist die jeweils bevorzugte Anordnung von Strangführung 4 und Richttreiber 6 in Abhängigkeit des Produktionsvolumens und in Bezug auf den Tangentenpunkt T dargestellt.

Um möglichst wenig Temperatur durch Strahlung zu verlieren, muss der Abstand zwischen letzter gestützter Rolle und der Richteinheit möglichst gering sein. Kostenreduzierend ist, dass die Strangführung 4 keine angetriebenen Rollen besitzt. Außerdem kann der konstruktiv benötigte Abstand zwischen letzter Rolle und der Richteinheit durch Isolierungen und Strahlungsschutzkomponenten gegen Energieverluste gesichert werden.

Zur Erweiterung der Produktpalette und zur Produktionserhöhung sei folgendes bemerkt: Soll die Produktionspalette einer bestehenden Mikro-CSP-Anlage für Low und Medium Carbon auf einfache Art auf rissempfindliche Stähle oder größere Dicken (was einer größeren Produktion entspricht) erweitert werden, so muss der minimale Krümmungsradius durch einen Austausch der Segmente vergrößert werden.

Dies sei an folgendem Beispiel illustriert:
Bei der maximal möglichen Dehnung wird für eine Dicke von 40 mm ein Krümmungsradius von 2.100 mm angestrebt. Es ergibt sich: $2.100 mm / 40 mm \approx 2.400 mm / 45 mm$

Demgemäß wird bei gleicher Dehnung für rissempfindliche Stähle mit 45 mm Dicke ein minimaler Krümmungsradius von 2.400 mm benötigt.

Mit vorgegebener Anlagenhöhe und Position der Richttreiber ist die Strangführung auszulegen. Dies kann erreicht werden mit Hilfe einer schon gekrümmten Trichterkokille und einer modifizierten Strangführung.

Der Richttreiber 6 und die Trennvorrichtung (Schere) können als Richttreiber-Scheren-Baueinheit 11 ausgestaltet werden (s. hierzu Fig. 8).

Zur weiteren generellen Kostenreduzierung und zur Erzielung schnellerer Segmentwechselzeiten können die Richt- und Treibereinheit und die Segmente vorzugsweise getrennt voneinander gewechselt werden, so dass die Richt- und Treibereinheit beim Segmentwechsel nicht mit gewechselt werden muss.

Die Richt- und Treibereinheit 6 besteht aus mindestens zwei Rollenpaaren mit Antrieb zum Übertragen der Kräfte für den Strangtransport. Zur Verdopplung der Auszugskräfte werden die Rollen auf der Ober- und der Unterseite angetrieben.

Um den Abstand zwischen der Richteinheit und der Schere zu verkürzen, können Richttreiber und Schere als kompakte Baueinheit 11 (als "Richtschere") zusammengefasst sein (s. Fig. 8). Alternativ kann die "Richtschere" auch mit einer angetriebenen Richtrolle vor der Schere und einer Richtrolle hinter der Schere ausgeführt werden. Aufgrund der dann höheren Strangtemperaturen benötigt die Schere eine geringere Scherkraft. Hierdurch kann die Schere und deren Antrieb für sich kleiner und kompakter gebaut werden.

Liegt die Kaltstrang-Ein- und -Ausfädelzone zwischen Richttreiber 6 und der Schere 9, ist dieser Bereich wiederum möglichst kurz zu bauen und mit Isolierung und Strahlungsschutzkomponenten zu versehen.

Im Bereich der Zwischenräume der Anlagenkomponenten werden Energieverluste durch den Einbau von Isolierungen und Strahlungsschutzkomponenten verringert. Die Schere 9 kann gegen die Wärmestrahlung der hohen Oberflächentemperaturen des Stranges durch Isolierung und Strahlungsschutzkomponenten geschützt sein.

Die vorgeschlagene Anlage weist weiterhin eine Kaltstrangausfördereinheit, bevorzugt eine Kaltstrang-Wippe 10, auf (s. hierzu die Figuren 9 und 10).

Die Kaltstrang-Einfädeleinheit kann sich zwischen Richtreibereinheit 6 und Schere 9 oder vorzugsweise nach der Schere 9 befinden.

Falls der Kaltstrang nach der Schere 9 vom Strangkopf getrennt wird, muss auch dieser Bereich möglichst kurz sein, um möglichst wenig Energie zu verlieren. Alle freien Strecken können durch Isolierungen und Strahlungsschutzkomponenten abgedeckt sein.

In einer möglichen Ausführungsform kann der Kaltstrang über eine Wippe 10 oberhalb des Ofens 7 transportiert und dort abgelegt werden. Die Wippe 10 ist dann so gebaut, dass sie im normalen Gießbetrieb oberhalb des Ofens 7 liegt (siehe Fig. 9). Ihre über den Ofen 7 in Richtung Gießmaschine 3 hinausgehende Länge wird nach unten hin durch Isolierungen und Strahlungsschutzkomponenten geschützt. Diese Isolierungen dienen zum einem, um die Wippe 10 gegen die hohe Temperatur des Stranges zu schützen, und zum anderen, um die Energieverluste des Stranges zu verringern. An den Seitenwänden der Wippe 10 sind weitere Isolierungen und Strahlungsschutzkomponenten vorhanden, die bis in die Nähe des Hallenbodens reichen. Hierdurch wird der Raum zwischen Schere 9 und Ofen 7 zu einer Art Wärmehaube ausgebildet: das erlaubt eine passive Verlängerung des Ofens 7.

In einer alternativen Ausführungsform (s. hierzu Fig. 11 und 12) wird der Kaltstrang 12 zwischen der Schere 9 und dem Ofeneinlauf zur Hallendecke hin wegbefördert. Auch in dieser Ausführungsform ist der Abstand zwischen Schere 9 und Ofeneinlauf nach dem Ein- und Ausfördern des Kaltstranges 12 gegen Energieverluste zu schützen. Hier wird eine Wärmehaube 13 z. B. über den Ofen 7 hinweg verschoben oder durch eine Kippvorrichtung über den Ofen 7 gedreht. Zusätzlich ist ein Schutz für benachbarte mechanische oder elektrische Einrichtungen, wie z. B. die Schere 9, gegen die hohe Wärmestrahlung des Ofens anzubringen.

Für sämtliche Transportrollen zwischen Gießmaschine und Ofeneinlauf können nicht gekühlte Rollen verwendet werden, vorzugsweise Ofenrollen. Sie entziehen der Strangunterseite weniger Energie beim Rollenkontakt.

Das Ofensystem kann mit fossilen Brennstoffen oder elektrisch, insbesondere induktiv, beheizt werden. Es sind auch Kombinationen aus beiden Varianten möglich. Alternativ kann auch eine induktive Erwärmung mit anschließender passiver Wärmehaube zum Ausgleich des Temperaturprofils eingesetzt werden, bzw. nur eine passive Wärmehaube.

Der Ofen muss mindestens so lang sein, dass eine Bramme ganz hinein passt und sie anschließend noch von der einlaufenden Gießgeschwindigkeit, vorzugsweise 4 bis 5 m/min, auf die benötigte Walzgeschwindigkeit (ca. 18 m/min) beschleunigt werden kann. Bei einer Brammenlänge von ca. 50 m reicht hierzu ein 60 m langer Ofen aus.

Es gilt: Die Beschleunigungslänge ist die Länge, um die Bramme von der Gieß- auf die Walzgeschwindigkeit zu beschleunigen.

Für die Ofenlänge gilt: Die minimale Ofenlänge ist die Brammenlänge plus die Beschleunigungslänge.

Um Walzenwechselzeiten auszugleichen, muss diese minimale Ofenlänge eventuelle verlängert werden (siehe unten zum Thema Walzenwechselzeiten).

Nur wenn die Ofeneinlauftemperatur unterhalb der minimal zulässigen Walztemperatur liegt, muss der Ofen die Bramme aktiv auf diese Temperatur aufheizen.

Hierzu sei folgendes Beispiel gegeben:
Zum Aufheizen einer 1.050 °C heißen Bramme werden bei einer Ofentemperatur von 1.100 °C folgende zusätzliche Ofenlängen benötigt:

| | | |
|---|---|---|
| 1 m kürzere Sumpflänge | ≈ | 28 m zusätzliche Ofenlänge |
| | | |
| 1 m nicht isolierter Abstand zwischen Gießmaschine und Ofeneinlauf | ≈ | 5 m zusätzliche Ofenlänge |
| | | |
| 1 m isolierten Abstand zwischen Gießmaschine und Ofeneinlauf | ≈ | 2 m zusätzliche Ofenlänge |

mit
- d_{Sumpf}: := verkürzte Sumpflänge
- d_{Abstand}: := nicht isolierte Abstand zwischen Ende Gießmaschine und Ofen
- d_{AbstandIso}: := isolierte Abstand zwischen Ende Gießmaschine und Ofen

Daraus ergibt sich für die zum Aufheizen zusätzlich benötigte Ofenlänge: $zusätzlich benötigte Ofenlänge \approx 28 * {d}_{Sumpf} + 5 * {d}_{Abstand} + 2 * {d}_{AbstandIso}$

Aus dieser Näherungsformel wird ersichtlich:
Der Abstand zwischen dem Ende der Gießmaschine, insbesondere dem Ende des Zielintervalls, und dem Ofeneinlauf ist möglichst gering zu halten.

Die Sumpfspitze ist an das Ende der Gießmaschine (= in das Zielintervall) zu legen.

Zwischen dem Ende der Gießmaschine, insbesondere dem Ende des Zielintervalls, und dem Ofeneinlauf ist der Strang bzw. die Bramme durch Isolierungen oder Strahlungsschutzkomponenten gegen Energieverluste zu sichern.

Das führt dazu, dass der Strang bzw. die Bramme heißer in den Ofen einläuft.

Somit kann der Ofen kürzer ausgelegt werden (niedrigere Investitionskosten).

Im Standard-Produktionsbetrieb muss der Strang bzw. die Bramme nicht oder weniger aktiv aufgeheizt werden (niedrigere Betriebskosten).

Zur Bestimmung des exakten Temperaturverlaufs im Ofen können mathematischphysikalische Modelle eingesetzt werden.

Zu den Walzenwechselzeiten sei folgendes bemerkt:
Im Walzprozess verschleißen die Walzen und müssen, je nach Produktivität und Walzenwerkstoff, z. B. alle fünf Stunden gewechselt werden. Ziel ist es, diesen Walzenwechsel ohne Gießabbruch durchzuführen, da beim erneuten Angießen die Durchbruchgefahr steigt und Aggregate vorzeitig ersetzt werden müssten.

Um den Walzenwechsel ohne Gießabbruch durchzuführen, muss ausreichend Zeit zwischen dem Ende des vorherigen Bandes und dem Walzen der neuen Bramme geschaffen werden. Hierzu kann zum einen das Walzen des vorherigen Bandes beschleunigt werden und zum anderen das Gießen der neuen Bramme verlangsamt werden. Hierzu wird die Gießgeschwindigkeit herunter gefahren.

Damit die Temperatur nicht zu stark absinkt, wird die Kühlung in der Gießmaschine entsprechend der Gießgeschwindigkeit reduziert. Falls die Bramme dennoch so kalt wird, dass sie im Ofen nicht mehr auf die nötigte Walztemperatur gebracht werden kann, muss sie mit der Schere gehäckselt werden. Die benötigten Walzenwechselzeiten sind ein Kriterium für die Bestimmung der benötigten Ofenlänge.

Durch Kenntnis der benötigten Walzgeschwindigkeit, können die Gießgeschwindigkeit und die Temperatursteuerung in der Gießmaschine so optimiert werden, dass die maximal möglichen Strangtemperaturen erreicht werden. Hierdurch werden der Energiebedarf im Ofen reduziert und die Betriebskosten verringert.

In Fig. 13 ist hierzu ein Ablaufplan zur Prozesssteuerung beim Walzenwechsel dargestellt.

### Bezugszeichenliste:

- 1: Gieß-Walz-Anlage
- 2: Metallband / Bramme
- 3: Gießmaschine
- 4: Strangführung
- 5: Verbindungssystem
- 6: Richttreiber / Richt- und Treibereinheit
- 7: Ofen
- 8: Walzwerk
- 9: Trennvorrichtung (Schere)
- 10: Kaltstrang-Wippe
- 11: Richttreiber-Scheren-Baueinheit
- 12: Kaltstrang
- 13: verschiebbare Wärmehaube

- F: Förderrichtung
- T: Tangentenpunkt

## Patentansprüche

1. Gieß-Walz-Anlage (1) zum Herstellen von Metallbändern (2), wobei das Metallband (2) die Gieß-Walz-Anlage (1) in eine Förderrichtung (F) durchläuft, umfassend:
eine Gießmaschine (3) mit einer Kokille mit vertikalem Ausgang zum Erzeugen eines Gießstrangs und einer der Kokille in Förderrichtung (F) nachgelagerte Strangführung (4) zum Umlenken des Gießstrangs aus der Vertikalen in die Horizontale,
ein der Strangführung (4) in Förderrichtung (F) nachgelagertes Verbindungssystem (5), das mindestens einen Richttreiber (6) zum Ziehen des Gießstrangs aus der Strangführung (4) und eine Trennvorrichtung (9), insbesondere eine Schere, umfasst sowie einen Ofen (7) zum Erwärmen des Gießstrangs und
ein dem Verbindungssystem (5) in Förderrichtung (F) nachgelagertes Walzwerk (8) zum Walzen des Gießstrangs zum Metallband (2),
**dadurch gekennzeichnet,**
**dass** die Strangführung (4) ein einziges oder zwei Rollensegmente aufweist, wobei deren zur Strangführung vorgesehene Rollen frei sind von einem Antrieb.

2. Gieß-Walz-Anlage nach Anspruch 1, **dadurch gekennzeichnet, dass** bei Vorhandensein zweier Rollensegmente in der Strangführung (4) diese im wesentlichen baugleich ausgebildet sind.

3. Gieß-Walz-Anlage nach Anspruch 1 oder 2, **dadurch gekennzeichnet, dass** die Strangführung (4) ausgebildet ist, den Gießstrang so zu biegen, dass er einen minimalen Krümmungsradius von 2.100 mm aufweist.

4. Gieß-Walz-Anlage nach einem der Ansprüche 1 bis 3, **dadurch gekennzeichnet, dass** die Strangführung (4) zumindest abschnittsweise die Form einer Klothoide aufweist.

5. Gieß-Walz-Anlage nach einem der Ansprüche 1 bis 4, **dadurch gekennzeichnet, dass** die Kokille als gebogene Kokille ausgebildet ist.

6. Gieß-Walz-Anlage nach einem der Ansprüche 1 bis 5, **dadurch gekennzeichnet, dass** die Länge der Kokille maximal 1.100 mm beträgt, vorzugsweise zwischen 900 mm und 1.000 mm.

7. Gieß-Walz-Anlage nach einem der Ansprüche 1 bis 6, **dadurch gekennzeichnet, dass** die Höhe der Strangführung (4) ohne Kokille eine maximale Höhe von 3 m aufweist.

8. Gieß-Walz-Anlage nach einem der Ansprüche 1 bis 7, **dadurch gekennzeichnet, dass** das Verbindungssystem (5) die Richt- und Treibereinheit (6) und den Ofen (7) aufweist, wobei zwischen der Richt- und Treibereinheit (6) und dem Ofen (7) eine Trennvorrichtung (9), insbesondere eine Schere, angeordnet ist, wobei die Richt- und Treibereinheit und die Trennvorrichtung vorzugsweise konstruktiv als bauliche Einheit ausgebildet sind.

9. Gieß-Walz-Anlage nach einem der Ansprüche 1 bis 8, **dadurch gekennzeichnet, dass** das Verbindungssystem (5) eine Kaltstrang-Wippe (10) mit integrierter Isolierung aufweist.

10. Gieß-Walz-Anlage nach einem der Ansprüche 1 bis 9, **dadurch gekennzeichnet, dass** die Strangführung (4) vor dem Tangentenpunkt (T) endet.

11. Gieß-Walz-Anlage nach einem der Ansprüche 1 bis 9, **dadurch gekennzeichnet, dass** die Strangführung (4) im oder hinter dem Tangentenpunkt (T) endet.

12. Gieß-Walz-Anlage nach einem der Ansprüche 1 bis 11, **dadurch gekennzeichnet, dass** die Richt- und Treibereinheit (6) angetriebene Rollen auf der Oberseite und der Unterseite der Bramme (2) aufweist.

13. Gieß-Walz-Anlage nach einem der Ansprüche 1 bis 12, **dadurch gekennzeichnet, dass** der Ofen (7) kürzer als 100 m ist.

14. Gieß-Walz-Anlage nach einem der Ansprüche 1 bis 13, **dadurch gekennzeichnet, dass** der Ofen (7) mindestens ein induktives Heizelement aufweist.

15. Gieß-Walz-Anlage nach Anspruch 14, **dadurch gekennzeichnet, dass** dem Ofen (7) mindestens eine Wärmehaube in Förderrichtung (F) vor- oder nachgeordnet ist.

16. Verfahren zum Betreiben einer Gieß-Walz-Anlage nach einem der Ansprüche 1 bis 15,
**dadurch gekennzeichnet,**
**dass** der in der Gießmaschine (3) gegossene Gießstrang ohne weitere Erwärmung im Ofen (7) dem Walzwerk (8) zugeführt und in diesem gewalzt wird.

17. Verfahren nach Anspruch 16, **dadurch gekennzeichnet, dass** der gegossene Gießstrang in der Strangführung so abgekühlt wird, dass er beim Erreichen des Richttreibers (6) vollständig durcherstarrt ist.

18. Verfahren nach Anspruch 15 oder 16, **dadurch gekennzeichnet, dass** der gegossene Gießstrang in der Strangführung so durch Regelung der Kühlwassermenge und/oder der Gießgeschwindigkeit abgekühlt wird, dass er 500 mm bis 10 mm in Förderrichtung (F) vor der letzten Rolle der Strangführung vollständig durcherstarrt ist.

19. Verfahren nach einem der Ansprüche 15 bis 18, **dadurch gekennzeichnet, dass** die Ofeneinlauftemperatur größer als 1.050 °C ist.

20. Verfahren nach einem der Ansprüche 15 bis 19, **dadurch gekennzeichnet, dass** die Kohlenstoffstähle mit niedrigen und mittleren Kohlenstoffgehalten verarbeitet werden.

21. Verfahren nach einem der Ansprüche 15 bis 20, **dadurch gekennzeichnet, dass** der Gießstrang mit einer Dicke zischen 40 mm und 60 mm, vorzugsweise 45 mm bis 55 mm, aus der Strangführung der Gießanlage ausläuft.

## Claims

1. Casting and rolling installation (1) for producing metal strips (2), wherein the metal strip (2) runs through the casting and rolling installation (1) in a conveying direction (F), comprising:
a casting machine (3) with a mould with a vertical outlet for producing a cast strip and a strip guide (4), which is downstream of the mould in conveying direction (F), for deflecting the cast strip from the vertical to the horizontal,
a connecting system (5), which is downstream of the strip guide (4) in conveying direction (F) and which comprises at least one straightening driver (6) for drawing the cast strip out of the strip guide (4) and a separating device (9), particularly shears, as well as an oven (7) for heating the cast strip, and
a rolling mill (8), which is downstream of the connecting system (5) in conveying direction (F), for rolling the cast strip to form a metal strip (2),
**characterised in that**
the strip guide (4) comprises a single roller segment or two roller segments, wherein the rollers thereof provided for strip guidance are free of a drive.

2. Casting and rolling installation according to claim 1, **characterised in that** in the case of presence of two roller segments in the strip guide (4) these are of substantially identical construction.

3. Casting and rolling installation according to claim 1 or 2, **characterised in that** the strip guide (4) is constructed to so bend the cast strip that it has a minimum radius of curvature of 2,100 millimetres.

4. Casting and rolling installation according to any one of claims 1 to 3, **characterised in that** the strip guide (4) has the shape of a clothoid at least in a section.

5. Casting and rolling installation according to any one of claims 1 to 4, **characterised in that** the mould is constructed as a curved mould.

6. Casting and rolling installation according to any one of claims 1 to 5, **characterised in that** the length of the mould is at most 1,100 millimetres, preferably between 900 millimetres and 1,000 millimetres.

7. Casting and rolling installation according to any one of claims 1 to 6, **characterised in that** the height of the strip guide (4) without mould has a maximum height of 3 metres.

8. Casting and rolling installation according to any one of claims 1 to 7, **characterised in that** the connecting system (5) comprises the straightening and driver unit (6) and the oven (7), wherein a separating device (9), particularly shears, is arranged between the straightening and driver unit (6) and the oven (7) and wherein the straightening and driver unit and the separating device are preferably constructionally configured as a constructional unit.

9. Casting and rolling installation according to any one of claims 1 to 8, **characterised in that** the connecting system (5) comprises a cold strip rocker (10) with integrated insulation.

10. Casting and rolling installation according to any one of claims 1 to 9, **characterised in that** the strip guide (4) ends in front of the tangent point (T).

11. Casting and rolling installation according to any one of claims 1 to 9, **characterised in that** the strip guide (4) ends in or behind the tangent point (T).

12. Casting and rolling installation according to any one of claims 1 to 11, **characterised in that** the straightening and driver unit (6) comprises driven rollers on the upper side and the lower side of the slat (2).

13. Casting and rolling installation according to any one of claims 1 to 12, **characterised in that** the oven (7) is shorter than 100 metres.

14. Casting and rolling installation according to any one of claims 1 to 13, **characterised in that** the oven (7) comprises at least one inductive heating element.

15. Casting and rolling installation according to claim 14, **characterised in that** at least one heating hood is arranged upstream or downstream of the oven (7) in conveying direction.

16. Method of operating a casting and rolling installation according to any one of claims 1 to 15,
**characterised in that**
the cast strip cast in the casting machine (3) is fed, without further heating in the oven (7), to the rolling mill (8) and rolled therein.

17. Method according to claim 16, **characterised in that** the cast strip, which has been cast, is so cooled in the strip guide that on reaching the straightening driver (6) it has been completely hardened through.

18. Method according to claim 15 or 16, **characterised in that** the cast strip, which has been cast, is so cooled through regulation of the cooling water quantity and/or the casting speed that it is completely hardened through 500 millimetres to 10 millimetres in front of the last roller of the strip guide in conveying direction (F).

19. Method according to any one of claims 15 to 18, **characterised in that** the oven entry temperature is greater than 1,050° C.

20. Method according to any one of claims 15 to 19, **characterised in that** the carbon steels are processed with lower and medium carbon contents.

21. Method according to any one of claims 15 to 20, **characterised in that** the cast strip exits the strip guide of the casting installation with a thickness between 40 millimetres and 60 millimetres, preferably 45 millimetres to 55 millimetres.

## Revendications

1. Installation de coulée-laminage (1) pour la fabrication de bandes métalliques (2), dans laquelle la bande métallique (2) s'étend à travers l'installation de coulée-laminage (1) dans une direction de transport (F), comprenant :
une machine de coulée (3) comprenant une lingotière équipée d'une sortie verticale pour l'obtention d'une barre de coulée et un guidage de barre (4) monté à la suite de la lingotière dans la direction de transport (F), pour soumettre la barre de coulée à une déviation depuis la verticale jusqu'à l'horizontale;
un système de raccordement (5) monté à la suite du guidage de barre (4) dans la direction de transport (F), qui comprend au moins un mécanisme de dressage et d'extraction (6) pour la récupération de la barre de coulée par traction à partir du guidage de barre (4) et un dispositif de séparation (9), en particulier une cisaille, de même qu'un four (7) pour le réchauffement de la barre de coulée ; et
un laminoir (8) monté à la suite du système de raccordement (5) dans la direction de transport (F), destiné au laminage de la barre de coulée pour obtenir une bande métallique (2) ;
**caractérisée en ce que** le guidage de barre (4) présente un segment unique ou deux segments de rouleaux ; dans laquelle les rouleaux prévus pour le guidage de barre sont exempts d'un entraînement.

2. Installation de coulée-laminage selon la revendication 1, **caractérisée en ce qu'**en présence de deux segments de rouleaux dans le guidage de barre (4), ceux-ci sont réalisés avec une structure essentiellement identique.

3. Installation de coulée-laminage selon la revendication 1 ou 2, **caractérisée en ce que** le guidage de barre (4) est conçu pour le cintrage de la barre de coulée d'une manière telle que celle-ci présente un rayon de courbure minimal de 2100 mm.

4. Installation de coulée-laminage selon l'une quelconque des revendications 1 à 3, **caractérisée en ce que** le guidage de barre (4) présente au moins par tronçons, la forme d'un clothoïde.

5. Installation de coulée-laminage selon l'une quelconque des revendications 1 à 4, **caractérisée en ce que** la lingotière est réalisée sous la forme d'une lingotière courbe.

6. Installation de coulée-laminage selon l'une quelconque des revendications 1 à 5, **caractérisée en ce que** la longueur de la lingotière s'élève au maximum à 1100 m, de préférence se situe entre 900 mm et 1000 mm.

7. Installation de coulée-laminage selon l'une quelconque des revendications 1 à 6, **caractérisée en ce que** la hauteur du guidage de barre (4) sans la lingotière présente une hauteur maximale de 3 m.

8. Installation de coulée-laminage selon l'une quelconque des revendications 1 à 7, **caractérisée en ce que** le système de raccordement (5) présente l'unité de dressage et d'extraction (6) de même que le four (7) ; dans laquelle, entre l'unité de dressage et d'extraction (6) et le four (7), est disposé un dispositif de séparation (9), en particulier une cisaille; dans laquelle l'unité de dressage et d'extraction, de même que le dispositif de séparation sont réalisés de préférence, du point de vue de la construction, sous la forme d'une unité structurelle.

9. Installation de coulée-laminage selon l'une quelconque des revendications 1 à 8, **caractérisée en ce que** le système de raccordement (5) présente un releveur de barre froide (10) avec isolation intégrée.

10. Installation de coulée-laminage selon l'une quelconque des revendications 1 à 9, **caractérisée en ce que** le guidage de barre (4) se termine avant le point de tangente (T).

11. Installation de coulée-laminage selon l'une quelconque des revendications 1 à 9, **caractérisée en ce que** le guidage de barre (4) se termine au point de tangente (T) ou derrière ce dernier.

12. Installation de coulée-laminage selon l'une quelconque des revendications 1 à 11, **caractérisée en ce que** l'unité de dressage et extraction (6) présente des rouleaux entraînés sur le côté supérieur et sur le côté inférieur de la brame (2).

13. Installation de coulée-laminage selon l'une quelconque des revendications 1 à 12, **caractérisée en ce que** le four (7) est plus court que 100 m.

14. Installation de coulée-laminage selon l'une quelconque des revendications 1 à 13, **caractérisée en ce que** le four (7) présente au moins un élément de chauffage par induction.

15. Installation de coulée-laminage selon la revendication 14, **caractérisée en ce qu'**au moins un capot de chauffage est monté avant ou après le four (7) dans la direction de transport (F).

16. Procédé pour l'exploitation d'une installation de coulée-laminage selon l'une quelconque des revendications 1 à 15, **caractérisée en ce que** la barre de coulée, coulée dans la machine de coulée (3), est acheminée en l'absence d'un réchauffement ultérieur dans le four (7) au laminoir (8) et est soumise à un laminage dans ce dernier.

17. Procédé selon la revendication 16, **caractérisé en ce que** la barre de coulée est refroidie, après sa coulée, dans le guidage de barre, d'une manière telle que, lorsqu'elle atteint le mécanisme de dressage et d'extraction (6), elle est complètement solidifiée.

18. Procédé selon la revendication 15 ou 16, **caractérisé en ce que** la barre de coulée, après sa coulée, est refroidie dans le guidage de barre par l'intermédiaire du réglage de la quantité d'eau de refroidissement et/ou de la vitesse de coulée, d'une manière telle qu'elle est complètement solidifiée à une distance de 500 mm à 10 mm dans la direction de transport (F) avant le dernier rouleau du guidage de barre.

19. Procédé selon l'une quelconque des revendications 15 à 18, **caractérisé en ce que** la température à l'entrée du four est supérieure à 1050 °C.

20. Procédé selon l'une quelconque des revendications 15 à 19, **caractérisé en ce que** les aciers au carbone font l'objet d'une transformation avec des teneurs minimes et moyennes en carbone.

21. Procédé selon l'une quelconque des revendications 15 à 20, **caractérisé en ce que** la barre de coulée quitte le guidage de barre de l'installation de coulée avec une épaisseur entre 40 mm et 60 mm, de préférence avec une épaisseur de 45 mm à 55 mm.
